# FASCICULE DE BREVET EUROPEEN

(11) **EP 1 704 289 B1**
(45) Date de publication et mention de la délivrance du brevet: **03.08.2011**
(21) Numéro de dépôt: 04805426.6
(22) Date de dépôt: 09.11.2004
(51) Int. Cl.: E04D 13/04, E03F 5/04

(54) **DISPOSITIF D'EVACUATION D'UN LIQUIDE ET DISPOSITIF DE GUIDAGE DE LIQUIDE CORRESPONDANT**
FLÜSSIGKEITSEVAKUIERUNGSVORRICHTUNG UND ENTSPRECHENDE FLÜSSIGKEITSFÜHRUNGSVORRICHTUNG
LIQUID EVACUATION DEVICE AND CORRESPONDING LIQUID GUIDING DEVICE

(30) Priorité: 21.11.2003 FR 0313685
(43) Date de publication de la demande: 27.09.2006
(73) Titulaire: Saint-Gobain PAM, 54000 Nancy (FR)
(72) Inventeur: BARBE, Pierre, F-54200 BICQUELEY (FR)
(74) Mandataire: Lagrange, Jacques Etienne M.M.
(86) Numéro de dépôt international: PCT/FR2004/002883
(87) Numéro de publication internationale: WO 2005/061815

(56) Documents cités:
- EP-A- 0 816 586
- US-A- 4 652 365
- US-A- 5 522 197

## Description

La présente invention concerne un dispositif d'évacuation d'un liquide, notamment d'eaux pluviales, du type comportant un tuyau d'évacuation s'étendant suivant un axe et formant une entrée d'évacuation, un bac collecteur s'étendant autour de l'entrée d'évacuation et étant muni d'une collerette, et un dispositif de guidage du liquide comprenant une plaque de recouvrement, la plaque de recouvrement comprenant une zone centrale pleine couvrant l'entrée d'évacuation.

Elle s'applique notamment aux dispositifs d'évacuation d'eaux pluviales installés sur des toits horizontaux et/ou à faible pente.

Le document FR-A-2 337 237 décrit un dispositif d'évacuation d'eau qui est muni d'un dispositif anti-vortex. Ce dispositif anti-vortex est constitué d'une paroi cylindrique munie d'une pluralité d'ouvertures d'admission d'eau. L'extrémité supérieure du cylindre est obturée par une plaque circulaire pleine afin d'empêcher l'entrée d'air dans le tuyau d'évacuation. Le diamètre du cylindre est supérieur au diamètre du tuyau d'évacuation.

Le document GB-A-2,269,402 décrit un dispositif d'évacuation d'eau muni d'un dispositif anti-vortex et d'une grille de filtrage. Le dispositif anti-vortex comprend trois cloisons disposées radialement dans un bac d'évacuation ainsi qu'une plaque sensiblement en forme de cône disposée au dessus de l'entrée du tuyau d'évacuation.

Un autre dispositif d'évacuation d'eau est connu du document FR-A-2 747 144. Ce dispositif comprend un dispositif anti-vortex muni d'ailettes disposées radialement par rapport à l'axe du tuyau d'évacuation. Le document US-A-4652365 décrit un dispositif d'évacuation d'un liquide selon le préambule de la revendication 1 et un dispositif de guidage d'un liquide selon le préambule de la revendication 16.

Les dispositifs d'évacuation de liquide de l'état de la technique précités présentent un débit faible pour des dimensions données. En outre, ils sont difficiles à fabriquer et ont un coût de revient important, notamment en raison des nombreuses pièces dont ils sont constitués.

En partant de cet état de la technique, l'invention a pour but de proposer un dispositif d'évacuation de liquide qui ait un débit important de liquide pour des dimensions données.

A cet effet l'invention a Pour objet un dispositif de guidage d'un liquide selon le libellé de la revandication 16 et un dispositif d'évacuation du type précité, selon le libellé de la revendication 1, comprenant ledit dispositif de guidage.

Selon des modes particuliers de réalisation, l'ensemble selon l'invention comporte l'une ou plusieurs des caractéristiques suivantes :
- pour chaque ouverture deux organes de guidage de liquide sont prévus dans l'espace annulaire entre la plaque de recouvrement et la collerette et s'étendent le long d'une partie du bord, de chaque côté circonférentiel de l'ouverture d'évacuation, et chaque organe de guidage comprend une branche radiale s'étendant sensiblement radialement et une branche circonférentielle prolongeant la branche radiale et s'étendant sensiblement circonférentiellement par rapport à l'axe X-X du tuyau d'évacuation ;
- la branche circonférentielle du ou de chaque organe de guidage prolonge la branche radiale du côté radialement intérieur ;
- la longueur de la branche radiale est sensiblement identique à la longueur de la branche circonférentielle ;
- les organes de guidage s'étendent de la surface de la plaque de recouvrement jusqu'à la surface de la collerette ;
- l'ouverture d'évacuation est de forme oblongue dont l'étendue circonférentielle est supérieure à l'étendue radiale ;
- la plaque de recouvrement comprend au moins deux, de préférence trois, ouvertures d'évacuation ;
- la plaque de recouvrement comprend des moyens de filtrage disposés du côté de la plaque opposé au bac collecteur, et s'étendant par dessus de la ou de chaque ouverture d'évacuation ;
- les moyens de filtrage comprennent des nervures s'étendant radialement par rapport à l'axe du tuyau d'évacuation ;
- les nervures ont une largeur radiale qui est supérieure à une largeur radiale de l'ouverture d'évacuation, notamment comprise entre 1,5 et 2,5 fois la largeur radiale de cette ouverture ;
- les nervures ont une hauteur axiale qui est supérieure à une hauteur axiale des organes de guidage du liquide, notamment comprise entre 1,5 et 4 fois cette hauteur ;
- les nervures comprennent des alvéoles ouverts vers l'ouverture d'évacuation, notamment circonférentiellement traversants ;
- les nervures comprennent des nervures latérales, qui sont des nervures situées aux extrémités circonférentielles des ouvertures d'évacuation, et les nervures latérales comprennent des alvéoles dont la hauteur axiale est inférieure à la hauteur axiale des autres alvéoles ;
- entre deux extrémités d'ouverture d'évaluation s'étend un passage radial de liquide non filtré pour permettre un écoulement de liquide vers la zone centrale ; et
- le dispositif de guidage de liquide et le ou chaque organe de guidage de liquide sont fabriqués d'un seul tenant, de préférence d'une seule pièce et notamment par moulage.

L'invention sera mieux comprise à la lecture de la description qui va suivre, donnée uniquement à titre d'exemple et faite en se référant aux dessins annexés, sur lesquels :
- la Figure 1 est une vue en coupe axiale brisée selon la ligne I-I de la Figure 2 d'un dispositif d'évacuation d'eau selon l'invention;
- la Figure 2 est une vue de dessus du dispositif d'évacuation selon l'invention;
- la Figure 3 est une vue de dessous du dispositif de guidage de liquide du dispositif selon l'invention; et
- la Figure 4 est une vue en perspective du dispositif de guidage de la Figure 3.

Sur la Figure 1 est représenté un dispositif d'évacuation de liquide, désigné par la référence générale 2.

Le dispositif 2 est installé sur un toit 4 horizontal ou à faible pente d'un immeuble, et sert à évacuer des eaux pluviales s'accumulant sur ce toit, lorsque celles-ci dépassent un premier niveau N1.

Le dispositif 2 comprend un tuyau d'évacuation 6, un bac collecteur 8 et un dispositif 10 de guidage de liquide.

Le tuyau d'évacuation 6 s'étend verticalement, suivant un axe X-X vertical, et délimite, à son extrémité supérieure, une entrée d'évacuation 12 circulaire de diamètre D1.

Dans ce qui suit, les expressions « axial », « radial », et « circonférentiel » seront utilisées par rapport à l'axe X-X.

Le bac collecteur 8 comprend une cuvette 14. L'entrée d'évacuation 12 débouche au centre du fond de la cuvette 14. Une collerette 16 se raccorde au bord supérieur de la cuvette 14. La collerette 16 s'étend au niveau N1 et forme une surface annulaire, ayant un diamètre intérieur D2 et un diamètre extérieur D3.

Trois tiges filetées 18 font saillie sur la surface de la collerette 16, du côté opposé au tuyau 6.

Le tuyau 6 et le bac collecteur 8 sont de révolution autour de l'axe X-X.

Le dispositif de guidage 10 sert à guider l'eau dans l'entrée d'évacuation 12 sans inclusion d'air et à retenir des impuretés, telles que des feuilles.

Le dispositif de guidage 10 comprend une plaque de recouvrement 20 plane circulaire. Elle s'étend perpendiculairement à l'axe X-X à un niveau N2. Le diamètre de la plaque 20 est identique au diamètre extérieur D3 de la collerette 16. La plaque 20 est écartée de la collerette 16 d'une distance d. La distance d est la distance de filtrage, qui est par exemple de 15 mm. Ainsi, les objets dont la plus petite dimension est supérieure à d sont retenus. Les bords de la plaque 20 et de la collerette 16 délimitent entre eux une bouche d'écoulement 21 s'étendant circonférentiellement autour de l'axe X-X.

Comme représenté à la Figure 2, la plaque 20 est constituée d'une zone centrale 22 s'étendant en vis-à-vis de l'entrée d'évacuation 12 et d'une zone périphérique 24 entourant la zone centrale 22. La zone centrale 22 est formée d'une paroi pleine et a un diamètre qui est égal au diamètre D2.

La zone périphérique 24 est munie de trois ouvertures traversantes d'évacuation 26 ainsi que de trois trous de fixation 28 (Figure 3).

Les ouvertures d'évacuation 26 se trouvent entièrement en face de la collerette 16 et ont une forme oblongue s'étendant le long de la périphérie de la plaque 20. En vue axiale, chaque ouverture a une forme de section d'anneau circulaire. Chaque ouverture a une largeur constante et présente une forme arquée centrée sur l'axe X-X. Les ouvertures 26 sont réparties régulièrement autour de l'axe X-X et chaque ouverture s'étend sur une même plage angulaire α, qui est de 90°. Les ouvertures d'évacuation 26 s'étendent de préférence au total sur une plage angulaire comprise entre 240° et 300°. La largeur L1 mesurée radialement de l'ouverture 26 est inférieure à la largeur radiale de la collerette 16. Le pourtour noté 30 de chaque ouverture 26 est constitué de deux tronçons radiaux d'extrémité 32, 34 et deux tronçons circonférentiels extérieur 36 et intérieur 38.

Des saillies de guidage 40 de liquide font saillie depuis la face de la plaque 20 tournée vers le bac 8. Elles s'étendent jusqu'à la collerette 16 (Figure 1) au travers de la bouche 21. Comme illustré sur la Figure 3, chaque ouverture 26 est munie de deux de ces saillies 40. Chaque saillie 40 comprend une branche radiale 44, s'étendant le long du tronçon radial d'extrémité 32, 34 correspondant, ainsi qu'une branche circonférentielle 48, s'étendant le long d'une partie du tronçon de pourtour circonférentiel intérieur 38. La branche circonférentielle 48 est adjacente à la branche radiale 44. La longueur des deux branches 44,48 est sensiblement identique de telle sorte que chaque saillie 40 a, en vue axiale, une forme générale de L.

Le dispositif de guidage 10 comprend en outre des moyens de filtrage adaptés pour filtrer le liquide s'écoulant dans les ouvertures 26. Comme montré sur les Figures 2 et 4, ces moyens de filtrage comprennent une pluralité de nervures 50 radiales disposées sur la plaque 20 et faisant saillie axialement du côté opposé au bac 8.

Les nervures 50 s'étendent par-dessus les ouvertures d'évacuation 26 et à une distance mutuelle d, à leurs extrémités radialement extérieures. Cette distance d est donc égale à la distance de filtrage. La largeur radiale L2 des nervures 50 est de préférence située entre 1,5 fois et 2,5 fois la largeur radiale L1 de l'ouverture d'évacuation 26. En l'occurrence, la largeur radiale L2 est sensiblement deux fois la largeur L1.

La hauteur axiale H de chaque nervure 50 est comprise entre 1,5 fois et 4 fois la hauteur axiale d des saillies 40. L'extrémité supérieure axiale des nervures 50 définit un niveau N3.

Chaque nervure 50 est munie d'un alvéole 52 axialement ouvert vers l'ouverture d'évacuation et circonférentiellement traversant.

Les nervures 50 de chaque ouverture 26 comprennent deux nervures latérales 50A, qui sont disposées à l'extrémité circonférentielle de chaque ouverture 26. La hauteur de l'alvéole 52A de chacune de ces nervures 50A est égale à d, donc identique à la distance de filtrage.

La hauteur des alvéoles 52A de ces nervures latérales est inférieure à la hauteur des alvéoles 52 des nervures 50 situées entre les nervures latérales 50A.

Les alvéoles 52, 52A permettent de réduire la quantité de matière nécessaire pour la fabrication du dispositif de guidage 10.

Les nervures latérales 52A de deux ouvertures 26 adjacentes sont disposées à une distance mutuelle supérieure à la distance de filtrage d. Le dispositif de guidage forme ainsi un passage radial de liquide 54 dépourvu de moyens de filtrage. Lorsque le niveau de liquide est situé entre les niveaux N2 et N3, du liquide non filtré peut s'écouler dans la zone centrale 22 et est filtré par la partie radialement intérieure des nervures 50.

Le dispositif 2 comprend par ailleurs trois écrous 60 vissés sur les tiges 18 et serrant le dispositif de guidage contre la collerette 16.

Le dispositif de guidage 10 est fabriqué par moulage en une seule pièce.

Le dispositif d'évacuation est fabriqué de la manière suivante :
Le dispositif de guidage 10 est moulé d'un seul tenant.
Le bac collecteur 8 est soudé à l'extrémité supérieure du tuyau d'évacuation 6.
Ensuite, le dispositif de guidage 10 est posé sur la collerette 16 et fixé sur celle-ci par les écrous 60.
On constate que l'ensemble 2 est facile et rapide à monter.
L'ensemble d'évacuation fonctionne de la façon suivante.
Les nervures 50 forment une grande surface de filtration.

Lorsque le niveau d'eau est situé au-dessus de la collerette 16 et au-dessous de la plaque 20, donc entre le niveau N1 et le niveau N2, l'eau s'écoule de manière laminaire entre la collerette 16 et la plaque 20 et est évacuée par l'entrée 12. Dans cette condition de fonctionnement, les ouvertures d'évacuation 26 et les nervures 50 ne sont pas en contact avec de l'eau.

Lorsque le niveau d'eau est situé au dessus de la plaque 20, mais au-dessous de l'extrémité supérieure des nervures 50, donc entre les niveaux N2 et N3, une première partie E1 de l'eau s'écoule radialement entre la collerette 16 et la plaque 20. Une deuxième partie E2 s'écoule radialement vers l'intérieur à travers les interstices entre les nervures 50. Une troisième partie E3 s'écoule radialement vers l'intérieur à travers les passages 54 puis radialement vers l'extérieur à travers les interstices entre les nervures 50.

Après avoir passé les interstices entre les nervures 50, l'eau s'écoule axialement à travers les ouvertures d'évacuation 26 puis est déviée radialement vers l'axe X-X (flèche E).

Dans le cas où le niveau d'eau est supérieur au niveau E3, le côté de chaque nervure 50 situé à l'opposé de la plaque 20 contribue également au filtrage.

Les branches radiales 44 des saillies 40 empêchent la génération d'un vortex, tandis que les branches circonférentielles 48 conduisent à une répartition uniforme de la pression d'eau sur la plaque 20. En conséquence, l'eau s'écoule de manière laminaire entre la plaque 20 et la collerette 16 et n'entraîne pas d'air dans le tuyau 6. Le dispositif 2 a donc un fonctionnement dit siphoïde.

Le dispositif 2 selon l'invention est facile à fabriquer et à assembler grâce à la fabrication d'une seule pièce du dispositif de guidage 10. De plus, le dispositif 2 permet d'atteindre un débit important d'eau pour un diamètre donné du tuyau grâce à l'écoulement laminaire du liquide et à la surface filtrante importante.

La disposition des nervures 50 facilite en outre le nettoyage du dispositif.

Par ailleurs, le dispositif de guidage de liquide 10 selon l'invention permet d'utiliser des tuyaux de diamètres différents tout en gardant de bonnes propriétés d'évacuation.

## Revendications

1. Dispositif d'évacuation d'un liquide, notamment d'eaux, pluviales, du type comportant un tuyau d'évacuation (6) s'étendant suivant un axe (X-X) et formant une entrée d'évacuation (12), un bac collecteur (8) s'étendant autour de l'entrée d'évacuation (12) et étant muni d'une collerette (16), et un dispositif de guidage du liquide (10) comprenant une plaque de recouvrement (20), la plaque de recouvrement (20) comprenant une zone centrale pleine (22) couvrant l'entrée d'évacuation (12), la plaque de recouvrement (20) comprenant en outre une zone périphérique (24) entourant la zone centrale (22) et s'étendant en vis-à-vis de la collerette (16), le dispositif d'évacuation étant **caractérisé en ce que**, dans la zone périphérique (24) est ménagée au moins une ouverture traversante d'évacuation (26) du liquide délimitant un bord (30), et **en ce que** pour chaque ouverture (26) au moins un organe de guidage (40) de liquide est prévu dans l'espace annulaire entre la plaque de recouvrement (20) et la collerette (16), l'organe de guidage (40) s'étendant le long d'une partie du bord (30) et comprenant une branche radiale (44) qui s'étend sensiblement radialement par rapport à l'axe (X-X) du tuyau d'évacuation (6) et une branche circonférentielle (48) qui prolonge la branche radiale (44) et qui s'étend sensiblement circonférentiellement par rapport à l'axe (X-X), du tuyau d'évacuation (6).

2. Dispositif d'évacuation suivant la revendication 1; **caractérisé en ce que** pour chaque ouverture (26) deux organes de guidage (40) de liquide sont prévus dans l'espace annulaire entre la plaque de recouvrement (20) et la collerette (16) et s'étendent le long d'une partie du bord (30), de chaque côté circonférentiel de l'ouverture d'évacuation (26), et **en ce que** chaque organe de guidage (40) comprend une branche radiale (44) s'étendant sensiblement radialement et une branche circonférentielle (48) prolongeant la branche radiale (44) et s'étendant sensiblement circonférentiellement par rapport à l'axe (X-X), du tuyau d'évacuation.

3. Dispositif d'évacuation suivant la revendication 1 ou 2, **caractérisé en ce que** la branche circonférentielle (48) du ou de chaque organe de guidage prolonge la branche radiale (44) du côté radialement intérieur.

4. Dispositif d'évacuation suivant l'une quelconque des revendications 1 à 3, **caractérisé en ce que** la longueur de la branche radiale (44) est sensiblement identique à la longueur de la branche circonférentielle (48).

5. Dispositif d'évacuation suivant l'une quelconque des revendications 1 à 4, **caractérisé en ce que** les organes de guidage (40) s'étendent de la surface de la plaque de recouvrement (20) jusqu'à la surface de la collerette (16).

6. Dispositif d'évacuation suivant l'une quelconque des revendications 1 à 5, **caractérisé en ce que** l'ouverture d'évacuation (26) est de forme oblongue dont l'étendue circonférentielle est supérieure à l'étendue radiale.

7. Dispositif d'évacuation suivant l'une quelconque des revendications 1 à 6, **caractérisé en ce que** la plaque de recouvrement (20) comprend au moins deux, de préférence trois, ouvertures d'évacuation (26).

8. Dispositif d'évacuation suivant l'une quelconque des revendications 1 à 7, **caractérisé en ce que** la plaque de recouvrement (20) comprend des moyens de filtrage (50) disposés du côté de la plaque (20) opposé au bac collecteur (8), et s'étendant par dessus de la ou de chaque ouverture d'évacuation (26).

9. Dispositif d'évacuation suivant la revendication 8, **caractérisé en ce que** les moyens de filtrage comprennent des nervures (50, 50A) s'étendant radialement par rapport à l'axe (X-X), du tuyau d'évacuation.

10. Dispositif d'évacuation suivant la revendication 9, **caractérisé en ce que** les nervures (50, 50A) ont une largeur radiale (L2) qui est supérieure à une largeur radiale (L1) de l'ouverture d'évacuation (26), notamment comprise entre 1,5 et 2,5 fois la largeur radiale de cette ouverture.

11. Dispositif d'évacuation suivant la revendication 9 ou 10, **caractérisé en ce que** les nervures (50, 50A) ont une hauteur axiale (H) qui est supérieure à une hauteur axiale (d) des organes de guidage du liquide (40), notamment comprise entre 1,5 et 4 fois cette hauteur.

12. Dispositif d'évacuation suivant l'une quelconque des revendications 9 à 11, **caractérisé en ce que** les nervures (50, 50A) comprennent des alvéoles (52, 52A) ouverts vers l'ouverture d'évacuation (26), notamment circonférentiellement traversants.

13. Dispositif d'évacuation suivant la revendication 12, **caractérisé en ce que** les nervures comprennent des nervures latérales (50A), qui sont des nervures situées aux extrémités circonférentielles des ouvertures d'évacuation (26), et **en ce que** les nervures latérales (50A) comprennent des alvéoles (52A) dont la hauteur axiale (d) est inférieure à la hauteur axiale des autres alvéoles (52).

14. Dispositif d'évacuation suivant l'une quelconque des revendications 8 à 13, **caractérisé en ce qu'**entre deux extrémités d'ouverture d'évacuation (26) s'étend un passage radial (54) de liquide non filtré pour permettre un écoulement de liquide vers la zone centrale (22).

15. Dispositif d'évacuation suivant l'une quelconque des revendications 1 à 14, **caractérisé en ce que** le dispositif de guidage (10) de liquide et le ou chaque organe de guidage de liquide (40) sont fabriqués d'un seul tenant, de préférence d'une seule pièce et notamment par moulage.

16. Dispositif de guidage d'un liquide (10) pour un dispositif d'évacuation suivant les revendications précédentes comprenant une plaque de recouvrement (20), la plaque de recouvrement (20) comprenant une zone centrale pleine (22) destinée à couvrir l'entrée d'évacuation (12) d'un tuyau d'évacuation(6) s'étendant suivant un axe (X-X), la plaque de recouvrement (20) comprenant en outre une zone périphérique (24) entourant la zone centrale (22) et adaptée pour s'étendre, en position assemblée dans ledit dispositif d'évacuation, en vis-à-vis d'une collerette (16) d'un bac collecteur (8), le dispositif de guidage étant **caractérisé en ce que** dans la zone périphérique (24) est ménagée au moins une ouverture traversante d'évacuation (26) du liquide délimitant un bord (30), et **en ce que** pour chaque ouverture (26) au moins un organe de guidage (40) de liquide est prévu, l'organe de guidage (40) s'étendant le long d'une partie du bord (30) et comprenant une branche radiale (44) qui est adaptée pour s'étendre position assemblée dans ledit dispositif d'évacuation, sensiblement radialement par rapport au dit axe (X-X) du tuyau d'évacuation (6), et une branche circonférentielle (48) qui prolonge la branche radiale (44) et qui est adaptée pour s'étendre, en position assemblée dans ledit dispositif d'évacuation, sensiblement circonférentiellement par rapport au dit axe (X-X), du tuyau d'évacuation (6).

## Claims

1. Device for discharging a liquid, in particular rainwater, of the type comprising a discharge pipe (6) which extends along an axis (X-X) and which forms a discharge inlet (12), a collection vessel (8) which extends around the discharge inlet (12) and which is provided with a collar (16), and a liquid guiding device (10) which comprises a covering plate (20), the covering plate (20) comprising a solid central zone (22) which covers the discharge inlet (12), the covering plate (20) further comprising a peripheral zone (24) which surrounds the central zone (22) and which extends opposite of the collar (16),the device for discharging a liquid being **characterised in that** in the peripheral zone (24) there is provided at least one liquid discharge through-hole (26) which delimits an edge (30),and **in that** for each hole (26) at least one liquid guiding element (40) is provided in the annular space between the covering plate (20) and the collar (16), the guiding element (40) extending along a portion of the edge (30) and comprising a radial branch (44) which extends substantially radially relative to the axis (X-X) of the discharge pipe(6) and a circumferential branch (48) which is an extension of the radial branch (44) and which extends substantially circumferentially relative to the axis (X-X) of the discharge pipe (6).

2. Discharge device according to claim 1, **characterised in that** for each hole (26) two liquid guiding elements (40) are provided in the annular space between the covering plate (20) and the collar (16) and extend along a portion of the edge (30), at each circumferential side of the discharge hole (26), and **in that** each guiding element (40) comprises a radial branch (44) which extends substantially radially and a circumferential branch (48) which is an extension of the radial branch (44) and which extends substantially circumferentially relative to the axis X-X of the discharge pipe (6).

3. Discharge device according to claim 1 or 2, **characterised in that** the circumferential branch (48) of the or each guiding element is an extension of the radial branch (44) at the radially inner side.

4. Discharge device according to any one of claims 1 to 3, **characterised in that** the length of the radial branch (44) is substantially identical to the length of the circumferential branch (48).

5. Discharge device according to any one of claims 1 to 4, **characterised in that** the guiding elements (40) extend from the surface of the covering plate (20) as far as the surface of the collar (16).

6. Discharge device according to any one of claims 1 to 5, **characterised in that** the discharge hole (26) has an oblong shape whose circumferential extent is greater than the radial extent.

7. Discharge device according to any one of claims 1 to 6, **characterised in that** the covering plate (20) comprises at least two, preferably three discharge holes (26).

8. Discharge device according to any one of claims 1 to 7, **characterised in that** the covering plate (20) comprises filtering means (50) which are arranged at the side of the plate (20) opposite the collection vessel (8) and which extend above the or each discharge hole (26).

9. Discharge device according to claim 8, **characterised in that** the filtering means comprise ribs (50, 50A) which extend radially relative to the axis (X-X) of the discharge pipe(6).

10. Discharge device according to claim 9, **characterised in that** the ribs (50, 50A) have a radial width (L2) which is greater than a radial width (L1) of the discharge hole (26), in particular between 1.5 and 2.5 times the radial width of this hole.

11. Discharge device according to claim 9 or 10, **characterised in that** the ribs (50, 50A) have an axial height (H) which is greater than an axial height (d) of the liquid guiding elements (40), in particular between 1.5 and 4 times this height.

12. Discharge device according to any one of claims 9 to 11, **characterised in that** the ribs (50, 50A) comprise cells (52, 52A) which are open towards the discharge hole (26), in particular circumferentially extending through-holes.

13. Discharge device according to claim 12, **characterised in that** the ribs comprise lateral ribs (50A) which are ribs which are located at the circumferential ends of the discharge holes (26), and **in that** the lateral ribs (50A) comprise cells (52A) whose axial height (d) is less than the axial height of the other cells (52).

14. Discharge device according to any one of claims 8 to 13, **characterised in that** a radial passage (54) for non-filtered liquid extends between two ends of the discharge hole (26) in order to allow liquid to flow towards the central zone (22).

15. Discharge device according to any one of claims 1 to 14, **characterised in that** the liquid guiding device (10) and the or each liquid guiding element (40) are produced in one piece, preferably integrally and in particular by means of moulding.

16. Liquid guiding device (10) for a liquid discharge device according to the preceding claims, comprising a covering plate (20), the covering plate (20) comprising a solid central zone (22) which is intended to cover the discharge inlet (12) of a discharge pipe (6), the covering plate (20) comprising a peripheral zone (24) which surrounds the central zone (22) and which is suitable for extending in the assembled position in the discharge device opposite from a collar (16) of a collection vessel (8),the guiding device being **characterised in that** in the peripheral zone (24) there is provided at least one liquid discharge through-hole (26) which delimits an edge (30), and **in that** for each hole (26), at least one liquid guiding element (40) is provided, the guiding element (40) extending along a portion of the edge (30) and comprising a radial branch (44) which is suitable for extending in the assembled position in the discharge device substantially radially relative to said axis (X-X) of the discharge pipe (6) and a circumferential branch (48) which is an extension of the radial branch (44) and which is suitable for extending in the assembled position in the discharge device substantially circumferentially relative to the axis (X-X) of the discharge pipe (6).

## Patentansprüche

1. Vorrichtung zum Ableiten einer Flüssigkeit, insbesondere von Regenwasser, des Typs, der ein Ableitungsrohr (6), das längs einer Achse (X-X) verläuft und einen Ableitungseinlass (12) bildet, einen Sammelbehälter (8), der um den Ableitungseinlass (12) verläuft und mit einem Flansch (16) versehen ist, und eine Flüssigkeitsführungsvorrichtung (10) umfasst, die eine Abdeckplatte (20) aufweist, wobei die Abdeckplatte (20) eine massive Mittelzone (22) aufweist, die den Ableitungseinlass (12) abdeckt, wobei die Abdeckplatte (20) außerdem eine Umfangszone (24) umfasst, die die Mittelzone (22) umgibt und gegenüber dem Flansch (16) verläuft, wobei die Ableitungsvorrichtung **dadurch gekennzeichnet ist, dass** in der Umfangszone (24) wenigstens eine Durchgangsöffnung (26) für die Ableitung der Flüssigkeit gebildet ist, die einen Rand (30) begrenzt, und dass für jede Öffnung (26) wenigstens ein Flüssigkeitsführungsorgan (40) in dem ringförmigen Raum zwischen der Abdeckplatte (20) und dem Flansch (16) vorgesehen ist, wobei das Führungsorgan (40) längs eines Teils des Randes (30) verläuft und einen radialen Schenkel (44), der im Wesentlichen radial in Bezug auf die Achse (X-X) des Ableitungsrohrs (6) verläuft, und einen Umfangsschenkel (48) umfasst, der den radialen Schenkel (44) verlängert und im Wesentlichen in Umfangsrichtung in Bezug auf die Achse (X-X) des Ableitungsrohrs (6) verläuft.

2. Ableitungsvorrichtung nach Anspruch 1, **dadurch gekennzeichnet, dass** für jede Öffnung (26) zwei Flüssigkeitsführungsorgane (40) in dem ringförmigen Raum zwischen der Abdeckplatte (20) und dem Flansch (16) vorgesehen sind und längs eines Teils des Randes (30) auf jeder Umfangsseite der Ableitungsöffnung (26) verlaufen, und dass jedes Führungsorgan (40) einen radialen Schenkel (44), der im Wesentlichen radial verläuft, und einen Umfangsschenkel (48) umfasst, der den radialen Schenkel (44) verlängert und im Wesentlichen in Umfangsrichtung in Bezug auf die Achse (X-X) des Ableitungsrohrs verläuft.

3. Ableitungsvorrichtung nach Anspruch 1 oder 2, **dadurch gekennzeichnet, dass** der Umfangsschenkel (48) des oder jedes Führungsorgans den radialen Schenkel (44) auf der radial inneren Seite verlängert.

4. Ableitungsvorrichtung nach einem der Ansprüche 1 bis 3, **dadurch gekennzeichnet, dass** die Länge des radialen Schenkels (44) mit der Länge des Umfangsschenkels (48) im Wesentlichen übereinstimmt.

5. Ableitungsvorrichtung nach einem der Ansprüche 1 bis 4, **dadurch gekennzeichnet, dass** die Führungsorgane (40) von der Oberfläche der Abdeckplatte (20) bis zu der Oberfläche des Flansches (16) verlaufen.

6. Ableitungsvorrichtung nach einem der Ansprüche 1 bis 5, **dadurch gekennzeichnet, dass** die Ableitungsöffnung (26) eine längliche Form besitzt, deren Umfangserstreckung größer als ihre radiale Erstreckung ist.

7. Ableitungsvorrichtung nach einem der Ansprüche 1 bis 6, **dadurch gekennzeichnet, dass** die Abdeckplatte (20) wenigstens zwei, vorzugsweise drei Ableitungsöffnungen (26) aufweist.

8. Ableitungsvorrichtung nach einem der Ansprüche 1 bis 7, **dadurch gekennzeichnet, dass** die Abdeckplatte (20) Filtermittel (50) umfasst, die auf der Seite der Platte (20) gegenüber dem Sammelbehälter (8) angeordnet sind und sich über der oder jeder Ableitungsöffnung (26) erstrecken.

9. Ableitungsvorrichtung nach Anspruch 8, **dadurch gekennzeichnet, dass** die Filtermittel Rippen (50, 50A) aufweisen, die in Bezug auf die Achse (X-X) des Ableitungsrohrs radial verlaufen.

10. Ableitungsvorrichtung nach Anspruch 9, **dadurch gekennzeichnet, dass** die Rippen (50, 50A) eine radiale Breite (L2) besitzen, die größer als eine radiale Breite (L1) der Ableitungsöffnung (26) ist und insbesondere im Bereich der 1,5- bis 2,5-fachen radialen Breite dieser Öffnung liegt.

11. Ableitungsvorrichtung nach Anspruch 9 oder 10, **dadurch gekennzeichnet, dass** die Rippen (50, 50A) eine axiale Höhe (H) besitzen, die größer als eine axiale Höhe (d) der Flüssigkeitsführungsorgane (40) ist und insbesondere im Bereich der 1,5- bis 4-fachen dieser Höhe liegt.

12. Ableitungsvorrichtung nach einem der Ansprüche 9 bis 11, **dadurch gekennzeichnet, dass** die Rippen (50, 50A) Waben (52, 52A) aufweisen, die zur Ableitungsöffnung (26) offen sind und insbesondere in Umfangsrichtung durchbrochen sind.

13. Ableitungsvorrichtung nach Anspruch 12, **dadurch gekennzeichnet, dass** die Rippen seitliche Rippen (50A) umfassen, die Rippen sind, die sich an den Umfangsenden der Ableitungsöffnungen (26) befinden, und dass diese seitlichen Rippen (50A) Waben (52A) aufweisen, deren axiale Höhe (d) kleiner ist als die axiale Höhe der anderen Waben (52).

14. Ableitungsvorrichtung nach einem der Ansprüche 8 bis 13, **dadurch gekennzeichnet, dass** zwischen zwei Enden einer Ableitungsöffnung (26) ein radialer Durchlass (54) für nicht gefilterte Flüssigkeit verläuft, um ein Ablaufen von Flüssigkeit zu der Mittelzone (22) zu ermöglichen.

15. Ableitungsvorrichtung nach einem der Ansprüche 1 bis 14, **dadurch gekennzeichnet, dass** die Flüssigkeitsführungsvorrichtung (10) und das oder jedes Flüssigkeitsführungsorgan (40) einteilig, vorzugsweise aus einem einzigen Teil und insbesondere durch Gießen hergestellt sind.

16. Flüssigkeitsführungsvorrichtung (10) für eine Ableitungsvorrichtung nach den vorhergehenden Ansprüchen, die eine Abdeckplatte (20) umfasst, wobei die Abdeckplatte (20) eine massive Mittelzone (22) aufweist, die dazu vorgesehen ist, den Ableitungseinlass (12) eines Ableitungsrohrs (6), das längs einer Achse (X-X) verläuft, abzudecken, wobei die Abdeckplatte (20) außerdem eine Umfangszone (24) aufweist, die die Mittelzone (22) umgibt und dazu ausgelegt ist, in der zusammengefügten Position in der Ableitungsvorrichtung gegenüber einem Flansch (16) eines Sammelbehälters (8) zu verlaufen, wobei die Führungsvorrichtung **dadurch gekennzeichnet ist, dass** in der Umfangszone (24) wenigstens eine Durchgangsöffnung (26) für die Ableitung von Flüssigkeit gebildet ist, die einen Rand (30) begrenzt, und dass für jede Öffnung (26) wenigstens ein Flüssigkeitsführungsorgan (40) vorgesehen ist, wobei das Führungsorgan (40) längs eines Teils des Randes (30) verläuft und einen radialen Schenkel (44), der dazu ausgelegt ist, in der zusammengefügten Position in der Ableitungsvorrichtung im Wesentlichen radial in Bezug auf die Achse (X-X) des Ableitungsrohrs (6) zu verlaufen, und einen Umfangsschenkel (48) umfasst, der den radialen Schenkel (44) verlängert und dazu ausgelegt ist, in der zusammengefügten Position in der Ableitungsvorrichtung im Wesentlichen in Umfangsrichtung in Bezug auf die Achse (X-X) des Ableitungsrohrs (6) zu verlaufen,.
